# EUROPÄISCHE PATENTSCHRIFT

(11) **EP 0 132 526 B1**
(45) Veröffentlichungstag und Bekanntmachung des Hinweises auf die Patenterteilung: **20.07.1988**
(21) Anmeldenummer: 84105406.7
(22) Anmeldetag: 12.05.1984
(51) Int. Cl.: C10G 1/06

(54) **Verfahren zur Kohlehydrierung mit integrierter Raffinationsstufe**
Process for coal hydrogenation incorporating a refining step
Procédé d'hydrogénation de charbon à étape de raffinage intégrée

(30) Priorität: 24.06.1983 DE 3322730
(43) Veröffentlichungstag der Anmeldung: 13.02.1985
(73) Patentinhaber: RUHRKOHLE AKTIENGESELLSCHAFT, 44623 Herne (DE)
(72) Erfinder: Langhoff, Josef, Dr. rer.nat., D-4220 Dinslaken (DE); Wolowski, Eckard, Dr.-Ing., D-4330 Mülheim (DE); Mirtsch, Frank, Dr.-Ing., D-4250 Bottrop (DE)

(56) Entgegenhaltungen:
- DE-A- 3 209 143

## Beschreibung

Die Erfindung betrifft die Erzeugung von flüssigen Kohlenwasserstoffen aus der Kohlehydrierung, wobei in einem Arbeitsgang veredelte Produkte mit vergleichsweise niedrigerer Siedelage entstehen.

Die über die Sumpfhasehydrierung von Kohle oder schwersiedenden kohlestämmigen Produkten (Teere, Peche usw.) erzeugten rohen Kohleöle bedürfen weiterer Aufbereitungsschritte, um zu veredelten, lagerbeständigen flüssigen Kohlenwasserstoffen zu gelangen. Zur Erhöhung des thermischen Wirkungsgrades und der Wirtschaftlichkeit des Gesamtprozesses ist die direkte Hintereinanderschaltung von Sumpfphasehydrierung und Raffinationsstufe sinnvoll; denn die für die Raffinationsstufe erforderlichen Prozeßparameter (Druck, Temperatur) fallen nach der Sumpfphasehydrierung automatisch an.

Da bei der Raffination von rohen Kohleölen aus der Sumpfphasehydrierung gleichzeitig auch eine Umwandlung zu leichteren Siedeschnitten hin erfolgt, läßt sich der Gesamtprozeß im Hinblick auf gewünschte Produktqualitäten optimieren. Für eine wirtschaftliche Prozeßführung mit hoher Verfügbarkeit der Gesamtanlage spielen die Standzeit sowie die optimalen Reaktionsbedingungen des Festbettkatalysators in der Raffinationsstufe eine entscheidende Rolle. Weiterhin ist die Qualität des für die Kohleanmaischung benötigten Lösungsmittels von Bedeutung.

Zur Erzeugung von veredelten flüssigen Kohlenwasserstoffen aus Kohle, kohlestämmigen Produkten (Peche, Teere usw.) und erdölstämmigen Schwerölen sind mehrere Verfahren zur direkten Hintereinanderschaltung von Sumpfphasehydrierung und Gasphasehydrierung (Festbettkatalysator) bekannt. Bei der "Kombi-Hydrierkammer" nach W. Urban (Zeitschrift: ERDÖL UND KOHLE", 8. Jahrgang; Nov. 1955, Nr. 11 Seiten 780-782) werden die in den Sumpfphase-Reaktoren erzeugten Kohlenwasserstoffe, welche leichte, mittlere und schwere Siedelagen enthalten, bei ca. 430°C und ca. 300 bar (1 bar = 10⁵ Pa) über Gasphasereaktoren mit Festbettkatalysatorfüllung geführt. Dieses heute unter dem Namen "VEBA-COMBI-CRACKING" bekannte Verfahren wurde auch auf die Kohlehydrierung übertragen (Zeitschrift: "ENERGIE", Jahrgang 34, Nr. 6, Juni 82, Seiten 172-173). Bei dem Kombiverfahren nach L. Raichle und W. Krönig (DE-A-2 654 635) werden die in der Sumpfphasehydrierung erzeugten Kohleöldämpfe in zwei Teile aufgeteilt: Hierbei wird ein Teil über die Gasphasereaktoren mit stückigem Katalysator geführt, wobei nach anschließender Flüssiggastrennung und Destillation die leichteren Siedelagen als Produkte abgeführt werden und die schweren Siedelagen (aufhydriertes Mittel- und Leichtöl) einen Teil des Lösungsmittels für die Kohleanmaischung bilden. Der andere Teil wird nach Verlassen der Sumpfphasehydrierung (Heißabscheider) direkt auskondensiert und liefert die erforderlichen restlichen Mittelöl- und Schwerölmengen für die Anmaischung der Kohle. Auf diese Weise entsteht ein Lösungsmittel, welches sich aus einem Gemisch aus aufhydrierten (im Gasphasereaktor) und nicht aufhydrierten Mittel-und Schwerölen zusammensetzt. In dieser Hinsicht unterscheidet sich dieses Verfahren von anderen Hydrierverfahren (z. B. EXXON-Verfahren), bei welchen das gesamte Lösungsmittel aufhydriert wird. Nachteilig ist jedoch bei dem Verfahren von Raichle und Krönig, daß die direkt auskondensierten Kohleöldämpfe auch einen beträchtlichen Teil des erzeugten Leichtöls enthalten, welches als Endprodukt unveredelt anfällt.

Alle o.g. Verfahren haben den Nachteil, daß die über den Gasphasereaktor mit Festbettkatalysator geführten rohen Kohlenwasserstoffdämpfe einen großen Anteil an schwersiedenden Ölen enthalten, welche zur erhöhten Koksbildung führen und dadurch die Standzeit des stückigen Katalysators reduzieren.

Der Erfindung liegt die Aufgabe zugrunde, den Anteil an schwersiedenden Ölen in den rohen Kohlenwasserstoffdämpfen zu reduzieren.

Dabei geht die Erfindung von dem Gedanken aus, einen Zwischenabscheider zu verwenden. Solche Zwischenabscheider sind an sich bei der reinen Sumpfphasehydrierung (ohne nachgeschaltete Gasphasehydrierung) bekannt. Dort ist der Zwischenabscheider hinter dem Heißabscheider angeordnet.

Hierbei wird letzterer hinsichtlich Temperatur und Druck so gefahren, daß im Zwischenabscheidersumpf diejenige Lösungsmittelmenge, bestehend aus Mittel- und Schweröl, anfällt, die notwendig ist, um als Teilstrom zu einem aus einer Vakuumkolonne stammenden anderen Teilstrom zugemischt die Lösungsmittelautarkie der Sumpfphasehydrierung sicherzustellen. (U. Bönisch, B. Strobel: DE-A-3 022 158 A 1). Da die Kopfprodukte des Zwischenabscheiders nur Produktöle, bestehend aus Leicht- und Mittelölen (ggf. geringe Schwerölmenge) enthalten, entfällt die sonst übliche Destillationsstufe zur Trennung von Produkt- und Lösungsmittelölen. Nachteilig ist jedoch, daß im Zwischenabscheidersumpf auch eine - wenn auch geringe - Leichtölmenge abgezogen wird, welche im Lösungsmittel wieder der Sumpfphasehydrierung zugeführt wird.

Nach der Erfindung wird das dadurch vermieden, daß die rohen Kohleöle aus der Sumpfphasehydrierung nach Verlassen des Heißabscheiderkopfes durch teilweise Kondensation in dem Zwischenabscheider in einen schwersiedenden flüssigen Anteil und einen leichtersiedenden Dämpfe-Anteil aufgeteilt werden. Die leichtersiedenden Kohleöldämpfe, welche über den Gasphasereaktor gefahren werden, bestehen aus Leicht-, Mittelöl und ggf. aus einer vergleichsweise geringen Menge an leichtem Schweröl. Diese Aufteilung läßt sich durch Verändern der Zwischenabscheidertemperatur variieren. Hierdurch wird erreicht, daß die Sumpfphasehydrierung in einem Arbeitsprozeß mit der Gasphasehydrierung verbunden, so daß nur die tendentiell leichtersiedenden rohen Kohleöle (mit nur etwas Schweröl-Anteil) über die Gasphase-Reaktoren gefahren werden. Die tendentiell schwersiedenden rohen Kohleöle werden weitgehend vor dem Gasphase-Reaktor abgezogen und dienen als Teil des Lösungsmittels für die Kohleanmaischung. Das hat zur Folge, daß der Gasphase-Reaktor einerseits eine bessere Standzeit sowie optimale Reaktionsbedingungen zur Erzeugung (teil-) raffinierter und leichtersiedender Produkte erhält und andererseits von dem Kohleölanteil (speziell Schweröl), welcher als Lösungsmittel für die Kohleanmaischung benötigt wird, entlastet wird. Darüberhinaus lassen sich die Reaktionsbedingungen für einen Katalysator bei nicht zu breiter Siedelage der Einsatzprodukte optimaler einstellen. Der Einsatz für den Gasphasereaktor fällt in der gewünschten Siedelage an. Eine Optimierung des Gesamtprozesses erfolgt in der Weise, daß einerseits eine optimale Raffination und Konversation von rohen Kohleölen (Leicht-, Mittelöl und etwas Schweröl) zu veredelten Kohlenwasserstoffen mit leichterer Siedelage erfolgt und andererseits die Standzeit sowie die Reaktionsbedingungen für den Katalysator im Gasphasereaktor optimiert werden. Weiterhin wird für den Fall, daß mengenmäßig mehr Kohleöle über den Gasphasereaktor gefahren werden als es der Produktmenge entspricht, nur Leicht- und Mittelöle sowie die leichteren Siedeschnitte des Schweröls im Gasphasereaktor aufhydriert. Hierdurch wird einerseits der Katalysator schonend beansprucht und andererseits wird ein aufhydrierter Lösungsmittelteil, bestehend aus Mittelöl und leichten Schwerölschnitten, erzeugt. Dabei zeigt sich, daß die für den Hydrierprozeß ausschlaggebende Lösungsmittelqualität wesentlich durch Art und Menge des Mittelöls und ggf. des leichten Schweröls (z. B. Donatorwirkung der relativ leicht aufhydrierbaren Mittelöle und leichten SchwerölfraktionenN bestimmt wird.

Der so erzeugte und in die Kohleanmaischung rückgeführte Teil des Lösungsmittels besteht dann einerseits aus dem aufhydrierten Lösungsmittelöl (frei von Schweröl) mit höherer Siedelage) und andererseits aus dem schwerersiedenden Zwischenabscheidersumpfprodukt, welches nicht aufhydriert ist. Hierdurch ergibt sich eine für den Hydrierprozeß verbesserte Lösungsmittelqualität.

Da der Flüssiganteil im Zwischenabscheider noch geringe Mengen an Leichtöl enthält, kann ggf. durch Strippen mit wasserstoffhaltigen Gasen und teilweise Verdampfung des Flüssiganteils und/oder durch Entspannungsverdampfung der o.g. Leichtölanteile weitgehend abgetrennt und dem Einsatz für die Gasphasehydrierung zugeschlagen werden.

Nachfolgend sind verschiedene Beispiele der eifindungsgemäßen Hydrierung dargestellt.

Es zeigen die Fig. 1 bis 5 Fließschema verschiedener erfindungsgemäßer Fahrweisen. Nach Figur 1 werden die Produkte aus der Sumpfphasehydrierung 1 im Heißabscheider 2 bei ca. 450 °C in eine Flüssig-/Feststoff-Phase (Sumpf) und eine Gas-/Dämpfe-Phase (Kopf) getrennt. Diese Gas-/Dämpfephase, welche die eigentlichen Kohleöle enthält, wird in Wärmetauschern 3 teilweise abgekühlt, wodurch die tendentiell schwereren Siedeschnitte der Kohleöle größtenteils auskondensieren. Die Trennung von Flüssigphase einerseits und Gas-/Dämpfe-Phase andererseits erfolgt im Zwischenabscheider 4 bei 350 bis 420 ° C.

Die Temperatur des Zwischenabscheiders 4, welche das thermodynamische Gleichgewicht und somit die Auftrennung des Kohleöls in eine leichtersiedende Dampfphase und eine schwerersiedende Flüssigphase bestimmt, läßt sich durch alternative Verschaltung der EinsatzProdukt-Wärmeaustauscher 3, welche einen großen Teil der Abwärme der Produkte zurückgewinnen, variieren.

Es sind sechs Verfahrensvarianten vorgesehen, um in Abhängigkeit von den Produktmengen und -siedelagen des Kohleöls aus der Sumpfphasehydrierung die optimalen Reaktionsbedingungen für die Gasphasehydrierung einzustellen:

### Fahrweise a:

Die Heißabscheider-Kopfprodukte werden im Wärmetauscher 3 auf Reaktionstemperatur des Gasphasereaktors 6 abgekühlt. Hierbei fällt noch ein beträchtlicher Teil des Schweröls (z. B. 70 %) aus dem Heißabscheider-Kopfprodukt dampfförmig an. Nahezu das gesamte Leichtöl und der überwiegende Teil des Mittelöls fallen ebenfalls dampfförmig an.

Bei dieser Fahrweise werden mengenmäßig mehr Produkte über die Gasphasereaktoren 6 gefahren, als den Endprodukten entspricht: d.h. ein Teil der raffinierten Produkte (Mittel- und Schweröle werden als aufgyhrierter Lösungsmittelanteil verwendet.

### Beispiel 1

Bezogen auf 100 kg Kohle (Waf) in die Sumpfphasereaktoren 1 (480° C, 300 bar) und einer Lösungsmittelmenge 150 kg (50 % Mittelöl, 50 % Schweröl) ergibt sich im Zwischenabscheider 4 bei einer Temperatur von 390° C 400° C folgende Produktauftrennung: Die Sumpfphase des Zwischenabscheiders enthält 15,8 kg Öle (1,5 % Leichtöl, 24 % Mittelöl, 74,5 % Schweröl), welche als Lösungsmittelanteil rezirkuliert werden. Die Kopfphase des Zwischenabscheiders 4 (Einsatz für den Gasphasereaktor 6) besteht aus dem Hydriergas der Sumpfphase-Hydrierung und 126 kg Öldämpfen (14,5 % Leichtöl, 55,5 % Mittelöl, 30 % Schweröl). Im Gasphasereaktor 6 werden bei 390°C und 280 bar die rohen Kohleöle mittels Raffination an einem Festbettkatalysator vorraffiniert und teilweise zu leichteren Siedelagen konvertiert. Bei einer spezifischen Katalysatorbelastung von 1 kg ÖI/I kg Katalysator - h ergibt sich eine Produktverteilung von ca. 30 % Leichtöl, 43,5 % Mittelöl und 26,5 % Schweröl. Die Kohleöle aus dem Gasphasereaktor 6 werden durch Abkühlung 7 auskondensiert und im Abscheider 8 von den Restgasen getrennt. In einer anschließenden Destillation werden die vorraffinierten Kohleöle aufgeteilt in Benzin, Mittelöl und Schweröl. Als Produkt werden Gas gesamte Benzin und 22 % des Mittelöls abgegeben. Das gesamte Schweröl und das restliche Mittelöl (78 %) werden als Lösungsmittelanteil, welcher aufhydriert ist, zur Anmaischung der Kohle rezirkuliert. Bezogen auf das gesamte Lösungsmittel beträgt das aufhydrierte Lösungsmittel 50 %.

### Fahrweise b):

Die Heißabscheider-Kopfprodukte werden im Wärmeaustauscher 3 auf eine Zwischenabscheidertemperatur abgekühlt, welche unterhalb der Reaktionstemperatur des Gasphasereaktors 6 liegt. Hierdurch wird erreicht, daß ein großer Teil des Schweröls auskondensiert. Die Gas-/Dämpfe-Phase enthält vergleichsweise wenig Schweröl, und ermöglicht somit optimale Reaktionsbedingungen für den stückigen Katalysator im Gasphasereaktor 6. Vor Eintritt in den Gasphasereaktor wird die Gas-/Dämpfephase auf Reaktionstemperatur des Gasphasereaktors 6 durch Aufheizung 5 hitzt. Nach Verlassen des Gasphasereaktors 6 werden die Produkte und Gase über einen Kühler 7 einem Abscheider 8 zugeführt.

### Beispiel 2

Bei gleichen Einsatzbedingungen wie Beispiel 1 ergibt sich im Zwischenabscheider 4 bei einer Temperatur von 330° C - 340° C folgende Produktauftrennung: Die Sumpfphase des Zwischenabscheiders enthält 70,5 kg Öle (2,5 % Leichtöl, 40,5 % Mittelöl, 57 % Schweröl), welche als Lösungsmittelanteil rezirkuliert werden. Die Kopfphase des Zwischenabscheiders 4 (Einsatz für den Gasphasereaktor 6) besteht aus dem Hydriergas der Sumpfphasehydrierung und 71 kg Öldämpfen (23 % Leichtöl, 63,5 % Mittelöl, 13,5 % Schweröl), welche in der Aufheizung 5 auf die Reaktionstemperatur 390° C des Gasphasereaktors 6 aufgeheizt werden. Im Gasphasereaktor werden bei 390°C und 280 bar die rohen Kohleöle mittels Raffination an einem Festbettkatalysator vorraffiniert und teilweise zu leichteren Siedelagen konvertiert. Bei einer spezifischen Katalysatorbelastung von 1 kg ÖI/1 kg Katalysator - h ergibt sich eine Produktverteilung von ca. 34 % Leichtöl, 53,5 % Mittelöl und 12,5 % Schweröl. Die Kohleöle aus dem Gasphase-Reaktor 6 werden durch Abkühlung 7 auskondensiert und im Abscheider 8 von den Restgasen getrennt. In einer anschließenden Destillation werden die vorraffinierten Kohleöle aufgeteilt in Benzin, Mittelöl und Schweröl. Als Produkt werden das gesamte Benzin und 63,5 % des Mittelöls abgegeben. Das gesamte Schweröl und das restliche Mittelöl (36,5 %) werden als Lösungsmittelanteil, welcher aufhydriert ist, zur Anmaischung der Kohle rezirkuliert. Bezogen auf das gesamte Lösungsmittel beträgt das aufhydrierte Lösungsmittel 15 %.

Die weiteren Fahrweisen (c-f) stellen Modifikationen der Fahrweise b) dar. Im Zwischenabscheidersumpf fällt auch eine geringe Menge an Leichtöl an. Um zu verhindern, daß dieser - wenn auch geringe - Leichtöl-Anteil als Lösungsmittel in die Sumpfphasehydrierung zurückgeführt wird, wird dieses Leichtöl größtenteils vom Zwischenabscheidersumpfprodukt getrennt und dem Einsatz für die Gasphasehydrierung zugeschlagen.

### Fahrweise c):

Die Abtrennung des Leichtöls vom Zwischenabscheidersumpfprodukt erfolgt nach Figur 2 durch teilweise Verdampfung und/oder Strippen mit Hydriergas, Kreislaufgas oder Frischwasserstoff (ca. 97 % H₂). Die Verdampfungstemperatur, welche zwischen Zwischenabscheider- und Gasphasereaktortemperatur liegt, sowie Menge und Qualität des Strippgases (z. B. Hydrier-Kreislaufgas, Frischwasserstoff, ca. 97 % H₂) bestimmen die Menge der zu verdampfenden leichtersiedenden Fraktionen. Die Aufheizung des Zwischenabscheidersumpfproduktes kann beispielsweise mittels Wärmeaustauscher 5 (z. B. Wärmerückgewinnung der Abwärme des Heißabscheiderkopfproduktes) oder in einem Aufheizofen (z. B. parallel zu der Aufheizung der Zwischenabscheider-Kopfprodukte) erfolgen. Die Gas-/Öldämpfe werden in einem weiteren Abscheider 9 vom Sumpfprodukt getrennt und dem Feed für die Gasphasehydrierung zugeführt.

### Beispiel 3

In Anlehnung an die Zahlenwerte des Beispiels 2 besteht das Sumpfprodukt des Zwischenabscheiders 4 bei 330° - 340° C aus 70,5 kg Ölen, welche noch ca. 1,7 kg Leichtöl enthalten. Mittels Strippen mit 20 m³_{N} Frischwasserstoff (97 % H₂) und Erwärmung im Aufheizofen 5 auf ca. 390°C ergibt sich im Abscheider 9 eine Öldämpfemenge von ca. 18 kg (1,3 kg Leichtöl), welche dem Einsatz im Gasphasereaktor 6 zugeschlagen werden.

### Fahrweise d):

Die Trennung des Leichtöls vom Sumpfprodukt des Zwischenabscheiders 4 erfolgt nach Figur 3 durch Entspannen des Sumpfproduktes mit anschließender destillativer Abtrennung der leichtersiedenden Fraktionen. In der Destillierkolonne 10 können entweder nur Leichtöl oder ein Gemisch aus Leichtöl und Mittelöl abgezogen werden, welches mittels einer Hochdruckpumpe 11 wieder auf Prozeßdruck komprimiert, erhitzt und dem Einsatz für die Gasphasehydrierung zugegeben wird. Die verfahrenstechnische Begründung für diese Fahrweise liegt darin, daß eine vollständige Abtrennung des Leichtöls vom Sumpfprodukt des Zwischenabscheiders erfolgt; auch kann in Abhängigkeit von der Temperatur des Zwischenabscheiders 4 durch Zugabe von Leichtöl und Mittelöl im Gasphasereaktor 6 eine Zweiphasenströmung erzeugt werden, falls optimale Reaktionsbedingungen im Gasphasereaktor dieses erfordern. Schließlich kann der Siedeschnitt in der Destillation 10 so eingestellt werden, daß über den Gasphasereaktor nicht nur die Produktmenge, sondern auch ein Lösungsmittelanteil (Mittelöl und ggf. Schweröl mit niedriger Siedelage) gefahren wird, um eine gewünschte Lösungsmittelqualität (erhöhter aufhydrierter Anteil) zu erzielen.

### Beispiel 4

In Anlehnung an die Zahlenwerte des Beispiels 2 besteht das Sumpfprodukt des Zwischenabscheiders 4 bei 330 - 340° C aus 70,5 kg Ölen, welche noch ca. 1,7 kg Leichtöl enthalten. Durch Entspannung der Öle auf Atmosphärendruck verdampft ein Teil der Öle, welche jedoch durch Kondensation wieder in die flüssige Phase überführt werden. Die bei der Entspannung der Öle freigesetzten Gase werden abgeführt. In der Destillierkolonne 10 wird das Leichtöl (1,7 kg) vollständig vom Restöl (Lösungsmittelanteil 68,8 kg) getrennt und über die Pumpe 11 und die Aufheizvorrichtung 5 dem Einsatz der Gasphasehydrierung zugeführt. Auf diese Weise entsteht ein Lösungsmittel, welches praktisch frei von Leichtöl ist.

### Fahrweise e):

Diese Verfahrensvariante nach Figur 4 lehnt sich an die Fahrweise d an. Durch die Entspannungsverdampfung 12 werden die leichteren Fraktionen vom Sumpf getrennt. Nach Kondensation dieser leichteren Fraktionen und Abtrennung der Gase werden sie in flüssiger Phase auf Hochdruck verdichtet, erhitzt und dem Einsatz des Gasphasereaktors zugeschlagen. Die Abtrennung der leichteren Fraktionen in der Entspannungsverdampfung 12 kann ggf. durch Strippen verstärkt werden.

### Beispiel 5

In Anlehnung an die Zahlenwerte des Beispiels 2 besteht das Sumpfprodukt des Zwischenabscheiders 4 bei 330 - 340° C aus 70,5 kg Ölen, welche noch ca. 1,7 kg Leichtöl enthalten. Durch Entspannung dieser Öle auf ca. Atmosphärendruck im Entspannungsverdampfer 12 erfolgt eine Aufteilung in 15,5 kg Öldämpfe (1,5 kg Leichtöl) und 55 kg Öle (0,2 kg Leichtöl). Die 15,5 kg Öldämpfe mit 1,5 kg Leichtöl werden auskondensiert, von den Entspannungs- und Strippgasen getrennt und über eine Hochdruckpumpe 11 und Aufheizvorrichtung 5 dem Einsatz in die Gasphasehydrierung zugeführt.

### Fahrweise f):

Diese Verfahrensvariante nach Figur 5 stellt eine Erweiterung der Fahrweise e) dar. Durch die Entspannungsverdampfung 12 werden - ggf. durch Unterstützung von Strippgas - die leichteren Fraktionen vom Sumpf getrennt. Nach Kondensation dieser leichteren Fraktionen und Abtrennung der Gase werden sie in einer anschließenden Destillation 13 aufgeteilt in eine leichtersiedende Fraktion, welche praktisch das gesamte Leichtöl enthält, und in eine schwerersiedende Fraktion (Lösungsmittelanteil). Die leichtersiedende Fraktion wird mittels Verdichtung 11 auf Hochdruck verdichtet, erhitzt und dem Einsatz des Gasphasereaktors zugegeben.

### Beispiel 6

In Anlehnung an Zahlenwerte des Beispiels 5 bestehen die 15,5 kg Öldämpfe aus dem Entspannungsverdampfer 12 aus 1,5 kg Leichtöl und 14 kg Mittel-/Schweröl. In der anschließenden Destillation 13 werden die 1,5 kg Leichtöl abgetrennt, verdichtet, erhitzt und dem Einsatz der Gasphasehydrierung zugegeben. Die verbleibenden 14 kg Mittel-/Schweröl werden dem Lösungsmittel zugeführt.

## Patentansprüche

1. Verfahren zur Kohlehydrierung mit Sumpfphasehydrierung und nachgeschalteter Gasphasehydrierung dadurch gekennzeichnet, daß die Kohleöle aus der Sumpfphasehydrierung durch teilweise Kondensation in einem Zwischenabscheider (4) unter Prozeßdruck in einen schwerersiedenden flüssigen Anteil und einen leichtersiedenden dampfförmigen Anteil aufgeteilt werden, der dampfförmige Anteil über Gasphasereaktoren gefahren und zu (teil)raffinierten Produkten mit niedrigerer Siedelage konvertiert, der flüssige Anteil, welcher den größten Teil der schwersiedenden Fraktionen enthält, vor dem Gasphasereaktor abgezogen und als Teil des Lösungsmittels der Kohleanmaischung zugeführt wird.

2. Verfahren nach Anspruch 1, dadurch gekennzeichnet, daß ein aufhydrierter Lösungsmittelanteil erzeugt wird, welcher entweder nur aus Mittelöl oder aus einem Gemisch aus Mittelöl und Schweröl mit niedriger Siedelage besteht und über den Gasphasereaktor mengenmäßig mehr Kohleöle gefahren werden als es den Produktmengen entspricht.

3. Verfahren nach Anspruch 1, dadurch gekennzeichnet, daß die Zwischenabscheidertemperatur in etwa der Reaktionstemperatur der Gasphasereaktoren (6) von 350 - 420 ° C entspricht.

4. Verfahren nach Anspruch 1, dadurch gekennzeichnet, daß die Zwischenabscheidetemperatur unter der Reaktionstemperatur der Gasphasereaktoren liegt und Zwischenabscheiderkopfprodukt dampfförmig gemeinsam mit den Gasen auf Reaktionstemperatur der Gasphasereaktoren erwärmt und dem Gasphasereaktor zugeführt wird.

5. Verfahren nach Anspruch 1, dadurch gekennzeichnet, daß die Zwischenabscheidertemperatur unter der Reaktionstemperatur der Gasphasereaktoren liegt, das im Zwischenabscheidersumpfprodukt anfallende Leichtöl unter Prozeßdruck durch teilweise Verdampfung und/oder Strippen (mit Hydrier-Kreislaufgas oder Frischwasserstoff) größtenteils von der flüssigen Phase getrennt und dem Einsatz für die Gasphasehydrierung zugeschlagen und vor Eintritt in die Gasphasereaktoren auf Reaktionstemperatur erwärmt wird.

6. Verfahren nach Anspruch 1, dadurch gekennzeichnet, daß die Zwischenabscheidertemperatur unter der Reaktionstemperatur der Gasphasenreaktoren liegt, die flüssige Phase entspannt und in einer destillativen Fraktionierkolonne oder einfachen Topkolonne von den Leichtsiedern getrennt wird, die Leichtsieder (Kondensat) auf Prozeßdruck komprimiert, auf Reaktionstemperatur erhitzt und dem Einsatz für die Gasphasereaktoren zugegeben wird.

7. Verfahren nach Anspruch 1, dadurch gekennzeichnet, daß die Zwischenabscheidertemperaturen unter der Reaktionstemperatur der Gasphasereaktoren liegen die flüssige Phase - ggf. unter Strippen - in der Entspannungsverdampfung in eine leichtersiedende Dampfphase und eine schwersiedende Sumpfphase (Lösungsmittel) getrennt wird, die leichtersiedende Dampfphase auskondensiert wird, in einer anschlißenden Destillation in eine leichtsiedende Fraktion (weiterer Lösungsmittelanteil) aufgetrennt wird und die leichtsiedende Fraktion verdichtet, erhitzt und den Gasphasereaktoren zugeführt wird.

8. Verfahren nach Anspruch 6 und 7, dadurch gekennzeichnet, daß zur Erzeugung einer Zweiphasenströmung in der Fraktionierkolonne bzw. Topkolonne außer dem Leichtöl noch mittelsiedende Fraktionen abgezogen und dem Einsatz für die Gasphasereaktoren zugeschlagen werden.

## Claims

Method of coal hydrogenation with semisolid phase hydrogenation followed by gas phase hydrogenation, characterized in that the coal oils from the semisolid phase hydrogenation are separated by partial condensation in an intermediate separator (4) under process pressure into a higher-boiling liquid portion and a lower-boiling vapour portion, the vapour portion is conducted through gas phase reactors and is converted to (partly) refined products having a lower boiling range, the liquid portion, which contains the largest part of the higher-boiling fractions, is drawn off before the gas phase reactor and is supplied as a portion of the solvent to the coal slurrying.

2. Method according to Claim 1, characterized in that a hydrogenated solvent portion is produced, which consists either only of medium oil or of a mixture of medium oil and heavy oil having a low boiling range and that a greater quantity of coal oils is conducted through the gas phase reactor than would correspond to the product flow rates.

3. Method according to Claim 1, characterized in that the intermediate separator temperature corresponds approximately to the reaction temperature of the gas phase reactors (6) of 350 - 420° C.

4. Method according to Claim 1, characterized in that the intermediate separator temperature is lower than the reaction temperature of the gas phase reactors and top product from the intermediate separator in vapour form is heated together with the gases to reaction temperature of the gas phase reactors and is fed to the gas phase reactor.

5. Method according to Claim 1, characterized in that the intermediate separator temperature is lower than the reaction temperature of the gas phase reactors, the light oil occurring in the intermediate separator sump product is separated, under process pressure by partial evaporation and/or stripping (with hydrogenation recycle gas or fresh hydrogen), for the greater part from the liquid phase and is added to the charge for the gas phase hydrogenation and is heated to reaction temperature before entering the gas phase reactors.

6. Method according to Claim 1, characterized in that the intermediate separator temperature is lower than the reaction temperature of the gas phase reactors, the liquid phase is expanded and is separated, in a distillative fractionating column or simple pot column, from the lower-boiling fractions, the lower-boiling fraction (condensate) is compressed to process pressure, heated to reaction temperature and fed to the charge for the gas phase reactors.

7. Method according to Claim 1, characterized in that the intermediate separator temperatures are lower than the reaction temperature of the gas phase reactors, the liquid phase is separated, optionally with stripping, in the expansion evaporation stage into a lower-boiling vapour phase and a higher-boiling sump phase (solvent), the lower-boiling vapour phase is condensed out, is separated in a succeeding distillation into a low-boiling fracticn (further solvent portion) and the low-boiling fraction is compressed, heated and fed to the gas phase reactors.

8. Method according to Claim 6 or 7, characterized in that, for the purpose of producing a two-phase flow in the fractionating column or pot column, medium-boiling fractions are drawn off as well as the light oil and are added to the charge for the gas phase reactors.

## Revendications

1. Procédé d'hydrogénation de charbon comprenant une hydrogénation en phase liquide et une hydrogénation en phase gazeuse prévue en aval, caractérisé en ce que les huiles de charbon provenant de l'hydrogénation en phase liquide sont, par une condensation partielle dans un séparateur intercalaire (4), partagées sous la pression du processus en une fraction liquide à ébullition difficile et en une fraction sous forme de vapeur, à ébullition plus aisée, en ce que la fraction sous forme de vapeur est conduite au-dessus de réacteurs à phase gazeuse et est convertie en produits (partiellement) raffinés à intervalle d'ébullition plus bas, et en ce que la fraction liquide, qui contient la plus grande part des fractions à ébullition difficile, est soutirée en amont du réacteur à phase gazeuse et est amenée au mouillage du charbon en tant que partie du solvant.

2. Procédé suivant la revendication 1, caractérisé en ce qu'on produit une fraction de solvant hydrogénée qui est constituée soit uniquement d'huile moyenne, soit d'un mélange d'huile moyenne et d'huile lourde à intervalle d'ébullition bas, et en ce que, quantitativement, il est conduit au-dessus du réacteur à phase gazeuse davantage d'huiles de charbon que cela ne correspond aux quantités de produit.

3. Procédé suivant la revendication 1, caractérisé en ce que la température du séparateur intercalaire correspond approximativement à la température réactionnelle des réacteurs à phase gazeuse (6) de 350 à 420°C.

4. Procédé suivant la revendication 1, caractérisé en ce que la température du séparateur intercalaire est située en dessous de la température réactionnelle des réacteurs à phase gazeuse et en ce que le produit de tête du séparateur intercalaire est, sous forme de vapeur, chauffé à la température réactionnelle des réacteurs à phase gazeuse, conjointement aux gaz, et est amené au réacteur à phase gazeuse.

5. Procède suivant la revendication 1, caractérisé en ce que la température du séparateur intercalaire est située en dessous de la température réactionnelle des réacteurs à phase gazeuse, en ce que l'huile légère qui est obtenue dans le produit de fond de cuve du séparateur intercalaire est, sous la pression du processus, séparée pour la plus grande part de la phase liquide par une évaporation partielle et/ou un strippage (avec du gaz de recyclage d'hydrogénation ou de l'hydrogène frais) et en ce qu'elle est ajoutée à la charge introduite dans l'hydrogénation en phase gazeuse et est chauffée à la température réactionnelle avant l'entrée dans les réacteurs à phase gazeuse.

6. Procédé suivant la revendication 1, caractérisé en ce que la température du séparateur intercalaire est située en dessous de la température réactionnelle des réacteurs à phase gazeuse, en ce que la phase liquide est détendue et est séparée des éléments à bas point d'ébullition dans une colonne de distillation fractionnée ou dans une simple colonne de distillation primaire, en ce que les éléments à bas point d'ébullition (produit de condensation) sont comprimés à la pression du processus, sont chauffés à la température réactionnelle et sont ajoutés à la charge introduite dans les réacteurs à phase gazeuse.

7. Procédé suivant la revendication 1, caractérisé en ce que les températures du séparateur intercalaire sont situées en dessous de la température réactionnelle des réacteurs à phase gazeuse, en ce que la phase liquide est séparée dans une évaporation de détente, avec éventuellement un strippage, en une phase vapeur à bas point d'ébullition et en une phase liquide à ébullition difficile (solvant), en ce que la phase vapeur à bas point d'ébullition est condensée, en ce qu'elle est separée, dans une distillation ulteriéure, en une fraction à bas point d'ébullition (autre fraction de solvant) et en ce que la fraction à bas point d'ébullition est comprimée, chauffée et amenée aux réacteurs à phase gazeuse.

8. Procédé suivant l'une des revendications 6 et 7, caractérisé en ce que, pour produire un écoulement diphasique dans la colonne de fractionnement ou la colonne de distillation primaire, des fractions à ébullition moyenne sont encore soutirées, en plus de l'huile légère, et elles sont ajoutées à la charge introduite dans les réacteurs à phase gazeuse.
